# EUROPÄISCHE PATENTSCHRIFT

(11) **EP 1 134 507 B1**
(45) Veröffentlichungstag und Bekanntmachung des Hinweises auf die Patenterteilung: **24.05.2006**
(21) Anmeldenummer: 01105453.3
(22) Anmeldetag: 14.03.2001
(51) Int. Cl.: F24F 13/14, F24F 11/047

(54) **Volumenstromregler**
Volume flow regulator
Régulateur de débit

(30) Priorität: 17.03.2000 DE 10014901
(43) Veröffentlichungstag der Anmeldung: 19.09.2001
(73) Patentinhaber: Wildeboer, Werner, 26826 Weener (DE)
(72) Erfinder: Wildeboer, Werner, 26826 Weener (DE); Harms, Thomas, 26605 Aurich (DE)
(74) Vertreter: Wiebusch, Manfred

(56) Entgegenhaltungen:
- EP-A- 0 780 642
- DE-A- 3 227 882
- US-A- 3 191 615
- US-A- 5 398 728

## Beschreibung

Die Erfindung betrifft einen Volumenstromregler für raumlufttechnische Anlagen mit einer in ein Leitungsende oder Kanalstück ragenden und mittels einer Schwenkwelle mit einem Hebelarm drehbaren Klappe, wobei an dem Hebelarm eine von einem Federsystem einer Klappenrückstellmimik erzeugte Federkraft angreift, das Federsystem aus einer Blattfeder oder einem Blattfederpaket besteht, deren/dessen eines Ende eine Federkraft auf die Klappe überträgt, und eine Krafterzeugungseinrichtung zum Erzeugen einer an der Blattfeder bzw. dem Blattfederpaket angreifenden Kraft zum Durchbiegen der Blattfeder bzw. des Blattfederpaketes zwischen ihren/seinen beiden Enden sowie eine Fixiereinrichtung zum Fixieren der Durchbiegung der Blattfeder bzw. des Blattfederpaketes vorhanden ist.

Bekannte, mechanisch selbsttätige Volumenstromregler sind teilweise sehr aufwendig gebaut und benötigen eine präzise Justierung bei deren Montage. Damit reagieren sie auch auf kleine Fertigungsungenauigkeiten sehr sensibel. Dies insbesondere, wenn deren Klappenrückstellmimiken gekoppelt bzw. komplex sind, da sich das Rückstellmoment eines in der Klappenrückstellmimik verwendeten Federsystems als komplexe Berechnung bzw. Kombination aus Federeigenschaften, Grad der Federverformung, verbleibenden Federlängen, Veränderung der Wirkrichtung der Rückstellkraft und Veränderung des wirksamen Hebelarms ergibt.

Aus US-A-5 398 728 ist ein Volumenstromregler der oben genannten Art bekannt, bei dem die Krafterzeugungseinrichtung durch eine drehbare Kurvenscheibe gebildet wird, an der ein Ende der Blattfeder befestigt ist. Wenn die Kurvenscheibe gedreht und dann mit der Fixiereinrichtung in der neuen Position fixiert wird, so wird die Blattfeder verschwenkt und durchgebogen, wobei sie sich zugleich an die Kurvenscheibe anschmiegt. Dadurch verringert sich die freie Biegelänge der Feder. Auf diese Weise wird eine Klappenrückstellmimik mit progressivem Rückstellverhalten geschaffen, die durch eine einfache und einzige Veränderung auf einen anderen Volumenstrom einstellbar ist.

Aus EP-A-0 780 642 ist ein Stellhebel bekannt, mit dem sich in die Winkelstellung einer Klappe einstellen läßt, die zur Steuerung eines Volumenstroms dient. Die Positionen des Stellhebels sind stufenlos einstellbar. Um den Stellhebel in der jeweils eingestellten Position zu fixieren, ist auf der Achse des Stellhebels eine Kurvenscheibe befestigt, die sich an einem Punkt an einer mit beiden Enden fest im Gehäuse gehaltenen Blattfeder abstützt. Beim Verschwenken des Stellhebels wird die Kurvenscheibe gedreht und dadurch die Blattfeder durchgebogen, so daß sie der Verdrehung einen gewissen Widerstand entgegensetzt und zugleich eine Reibungskraft erzeugt, um den Stellhebel in der jeweiligen Position zu halten.

Der Erfindung liegt die Aufgabe zugrunde, einen Volumenstromregler mit einer durch ein Federsystem gebildeten Klappenrückstellmimik zu schaffen, bei der sich die notwendigen Verhältnisse von Federvorspannung zur verbleibenden steigenden Federkennlinie zielgerechter realisieren lassen.

Diese Aufgabe wird erfindungsgemäß bei einem Volumenstromregler der Eingangs genannten Art dadurch gelöst, daß das andere Ende der Blattfeder bzw. des Blattfederpaketes ortsfest aber drehbar befestigt ist und daß die Krafterzeugungseinrichtung lediglich an einer Stelle an der Blattfeder bzw. dem Blattfederpaket angreift.

Dabei kann gemäß einer besonderen Ausführungsform der Erfindung vorgesehen sein, daß die Krafterzeugungseinrichtung eine exzentrisch auf einer Drehachse angebrachte Scheibe aufweist, die derart angeordnet ist, daß bei Verstellung der Scheibe um die Drehachse die Blattfeder bzw. das Blattfederpaket eine Druckkraft erfährt.

Alternativ dazu kann auch vorgesehen sein, daß die Krafterzeugungseinrichtung eine exzentrisch auf einer Drehachse angebrachte Scheibe und eine Schlaufenscheibe aufweist, die über eine Schlaufe mit der Blattfeder bzw. dem Blattfederpaket zur Führung der Blattfeder bzw. des Blattfederpakets verbunden ist, wobei die Scheibe und das Schlaufenrad derart angeordnet sind, daß bei Verstellung der Scheibe die Lage der Schlaufenscheibe so verändert wird, daß die Blattfeder bzw. das Blattfederpaket eine Druck- oder Zugkraft erfährt. Die Blattfeder bzw. das Blattfederpaket erfährt eine Druckkraft, wenn sich die Scheibe und das Schlaufenrad auf der der Schwenkwelle für die Klappe zugewandten Seite der Blattfeder bzw. des Blattfederpakets befindet, während es eine Zugkraft erfährt, wenn sich die Scheibe und das Schlaufenrad auf der von der Schwenkwelle für die Klappe angewandten Seite der Blattfeder bzw. des Blattfederpakets befinden.

Gemäß einer weiteren besonderen Ausführungsform der Erfindung kann vorgesehen sein, daß die Krafterzeugungseinrichtung eine Schwenkwelle mit einem Hebelarm aufweist, der im mittleren Bereich der Blattfeder bzw. des Blattfederpakets mit der Blattfeder bzw. dem Blattfederpaket verbunden ist, wobei die Schwenkwelle derart angeordnet ist, daß bei Verstellung des Hebelarms die Blattfeder bzw. das Blattfederpaket eine Zugkraft erfährt.

Dabei kann zur Verbindung des Hebelarms mit der Blattfeder bzw. dem Blattfederpaket ein Verbindungsdraht vorgesehen sein.

Schließlich kann gemäß einer weiteren besonderen Ausführungsform der Erfmdung zur Verbindung des Hebelarms mit dem zugeordneten Ende der Blattfeder bzw. des Blattfederpakets ein Verbindungsdraht vorgesehen sein.

Der Erfindung liegt die überraschende Erkenntnis zugrunde, daß durch das ortsfeste, aber drehbare Ende der Blattfeder bzw. des Blattfederpakets in Kombination mit der Krafterzeugungseinrichtung eine Entkopplung des Einspannpunkts der Blattfeder bzw. des Blattfederpakets vom für die Federvorspannung und die Federkennlinie, die von dem Verhältnis der Blattfeder bzw. der Blattfederpaketteile abhängt, maßgeblichen Berührpunkt möglich wird. Durch die Verwendung eines Blattfederpakets anstelle einer einzigen Blattfeder lassen sich auch kritische Biegespannungen vermeiden. Neben einer zielgerechteren Realisierung der notwendigen Verhältnisse von Federvorspannung zur verbleibenden steigenden Federkennlinie weist der erfindungsgemäße Volumenstromregler auch den Vorteil auf, daß auf eine aufwendige Konstruktion und bei Verwendung eines Blattfederpakets dicke Blattfedern verzichtet werden kann, wodurch sich der Volumenstromregler preisgünstiger herstellen läßt.

Weitere Merkmale und Vorteile der Erfindung ergeben sich aus den Ansprüchen und aus der nachstehenden Beschreibung, in der Ausführungsbeispiele anhand der schematischen Zeichnungen im einzelnen erläutert sind. Dabei zeigt:
Figur 1 eine Seitenansicht eines Kanalstückes mit einem Volumenstromregler gemäß der vorliegenden Erfindung;
Figur 2 eine Draufsicht in Richtung A auf des Kanalstück von Figur 1;
Figur 3 eine Schnittansicht entlang der Linie III - III von Figur 2;
Figur 4a eine Ansicht einer Klappenrückstellmimik einer besonderen Ausführungsform des erfindungsgemäßen Volumenstromreglers mit entspanntem Blattfederpaket;
Figur 4b eine Ansicht der Klappenrückstellmimik von Figur 4a mit durchgebogenem Blattfederpaket,
Figur 5a eine Ansicht einer Klappenrückstellmimik einer weiteren besonderen Ausführungsform der erfindungsgemäßen Volumenstromreglers mit entspanntem Blattfederpaket;
Figur 5b eine Ansicht der Klappenrückstellmimik von Figur 5a mit durchgebogenem Blattfederpaket;
Figur 6a eine Ansicht einer Klappenrückstellmimik einer weiteren besonderen Ausführungsform des erfindungsgemäßen Volumenstromreglers mit entspanntem Blattfederpaket;
Figur 6b eine Ansicht der Klappenrückstellmimik von Figur 6a mit durchgebogenem Blattfederpaket;
Figur 7a eine Ansicht auf eines Einstellrades von vorne,
Figur 7b eine Ansicht auf eines Einstellrades von Figur 7a von hinten;
Figur 8a eine Ansicht einer Klappenrückstellmimik einer weiteren besonderen Ausführungsform des erfindungsgemäßen Volumenstromreglers mit entspanntem Blattfederpaket; und
Figur 8b eine Ansicht der Klappenrückstellmimik von Figur 8a mit durchgebogenem Blattfederpaket.

Figur 1 zeigt eine Seitenansicht eines Kanalstückes 1 mit einem Volumenstromregler gemäß der vorliegenden Erfindung, von dem lediglich ein Gehäuseoberteil 10 einer Klappenrückstellmimik mit einem darauf angebrachten Strömungsrichtungspfeil 10a und ein Einstellrad 11 mit zwei Einstelllaschen 11a, einer Fixiermutter 11b, einer Volumenstromskala 11c und einem Einstellzeiger 11d gezeigt sind. Die Fixiermutter 11b sitzt auf einer Drehachse 15 mit einem Gewindeende. Das Kanalstück 1 weist an seinen Enden jeweils eine Sicke 2a für eine Lippendichtung und eine Anschlagsicke 2b auf.

Figur 2 zeigt eine Draufsicht in Richtung A auf das Kanalstück 1 von Figur 1. Der Volumenstromregler weist eine in das Kanalstück 1 ragende und mittels einer Schwenkwelle 7 mit einem Hebelarm 7a drehbare Klappe auf, wobei an den Hebelarm 7a eine von einem Federsystem einer Klappenrückstellmimik erzeugte Federkraft gelenkig angreift. Neben dem Kanalstück 1 befindet sich die Klappenrückstellmimik, von der hier nur ein Gehäuseunterteil 3, das Gehäuseoberteil 10, das Einstellrad 11 sowie die Drehachse 15 mit einem Gewinde an ihrem Ende, auf dem sich die Fixiermutter 11b befindet, gezeigt sind.

Figur 3 zeigt eine Schnittansicht entlang der Linie III- III von Figur 2. Deutlich ist die mittels der Schwenkwelle 7 drehbare Klappe 4 zu erkennen. Weiterhin ist ein Anschlag 13 vorgesehen. Die bei über ein Federsystem gehaltenen Klappen bekannten Drehschwingungen werden gewöhnlich mit einer Dämpfungseinrichtung, wie z. B. einem Balg oder einem Kolben-Zylinder-System, kompensiert. Bei dem vorliegenden Volumenstromregler sind im Prinzip beide Arten von Dämpfungseinrichtungen denkbar, wobei bei Benutzung eines Balges die durch Druckbelastung zwischen dem Anschlag 13 und der Klappe 4 zusätzlich entstehende Rückstellkraft zu berücksichtigen ist.

Figur 4a zeigt eine Ansicht einer Klappenrückstellmimik einer besonderen Ausführungsform des erfindungsgemäßen Volumenstromreglers mit entspanntem Blattfederpaket. Der Volumenstromregler ergibt sich praktisch aus einer Kombination der in dem Kanal 1 drehbaren Klappe (nicht gezeigt), deren Schwenkwelle 7 einen Hebelarm 7a aufweist, und der hier dargestellten Klappenrückstellmimik. Die Klappenrückstellmimik umfaßt das Blattfederpaket 5, dessen eines Ende mittels eines Verbindungsdrahts 7b mit dem Hebelarm 7a verbunden ist und dessen anderes Ende 8 ortsfest, aber drehbar an dem Gehäuseunterteil 3 befestigt ist. Weiterhin umfaßt die Klappenrückstellmimik eine exzentrisch auf der Drehachse 15 angebrachte Scheibe 9, die derart angeordnet ist, daß bei Verstellung der Scheibe 9 um die Drehachse 15 das Blattfederpaket 5 lediglich an einer Stelle 21 eine Druckkraft erfährt (siehe Figur 4b). Die Position der Stelle 21 wandert mit der Verstellung der Scheibe 9 um die Drehachse 15 auf näherungsweise einer Kreislinie. Es handelt sich dabei nur um näherungsweise eine Kreisbahn, da der Endbereich des Blattfederpakets 5 verbogen wird. Eine annähernd kreisförmige Bahn ist jedoch für die exakte Funktion und insbesondere zum Anpassen des Einsatzbereiches des Volumenstromreglers wichtig. Sie ergibt sich zudem daraus, daß die Scheibe 9 eine kreisrunde Scheibe ist. Durch Verstellen der Scheibe 9 wird somit das Blattfederpaket 5 zum einen durchgebogen und damit vorgespannt, zum anderen wird das Verhältnis der Blattfederpaketteile so geändert, daß bei einer Drehung der Klappe 4 eine stärker zunehmende Rückstellkraft erreicht wird. Es wird somit die Federkennlinie verändert. Mit der Entkopplung des ortsfesten, aber drehbar gelagerten Endes 8 des Blattfederpakets 5 vom Berührpunkt der Scheibe 9 lassen sich die für die Einstellung des Volumenstromreglers auf höhere Volumenströme notwendigen Verhältnisse von Vorspannung zu verbleibender steigender Federkennlinie zielgerechter realisieren. Eine Veränderung der Kontur sowie der Lage der Scheibe 9 können dabei zur Optimierung des Regelverhaltens beitragen. So kann eine Veränderung der Kontur der Scheibe 9 unter Umständen zu Linearisierung der Einstellskala notwendig sein. So könnte z. B. die Scheibe 9 so ausgeformt werden, daß ein mittlerer Volumenstrom (50 %-Einstellung), der normalerweise beispielsweise mittels einer Drehung der Scheibe 9 um 22,5 Grad eingestellt würde, bei einer 45 Grad-Drehung der Scheibe 9 erreicht würde. Dazu müßte die Scheibe 9 zunächst eine geringere Exzentrizität und letztendlich wieder bei 100 % die volle Exzentrizität aufweisen. Die resultierende Scheibe würde dann eine äußere Kontur aufweisen, die nicht mehr derjenigen eines Kreises entspricht. Wird die Scheibe 9 aus ihrer Ausgangslage, in der das Blattfederpaktet 5 nahezu entspannt ist, anstatt in die Durchbiegerichtung in die entgegengesetzte Richtung verstellt, so gibt sie das Blattfederpaket völlig frei. Dies ist für eine sogenannte Nulleinstellung möglich. Bei dieser wird die Klappe 4 praktisch freigegeben, so daß sie sich quer zur Strömung im Strömungskanal stellt und das Strömungskanalstück so weit wie möglich absperrt. Es verbleibt dann lediglich die Nulleckage.

Figur 5a zeigt eine Ansicht einer Klappenrückstellmimik einer weiteren besonderen Ausführungsform des erfindungsgemäßen Volumenstromreglers mit entspanntem Blattfederpaket. Die Klappenrückstellmimik weist eine von der in den Figuren 4a und 4b gezeigten abweichende Krafterzeugungseinrichtung auf. Diese weist eine exzentrisch auf einer Drehachse 15 angebrachte Scheibe 9 und eine Schlaufenscheibe 14 auf, die über eine Schlaufe 20 mit dem Blattfederpaket 5 zur Führung des Blattfederpakets verbunden ist, wobei die Scheibe 9 und die Schlaufenscheibe 14 derart angeordnet sind, daß bei Verstellung der Scheibe 9 die Lage der Schlaufenscheibe 14 so verändert wird, daß das Blattfederpaket 5 eine Druckkraft lediglich an einer Stelle 21 erfährt. Dies führt zu einer Durchbiegung, wie sie in Figur 5b gezeigt ist.

Figur 6a zeigt eine Ansicht einer Klappenrückstellmimik einer weiteren besonderen Ausführungsform des erfindungsgemäßen Volumenstromreglers mit entspanntem Blattfederpaket, die sich von der in den Figuren 5a und 5b gezeigten Klappenrückstellmimik darin unterscheidet, daß die Scheibe 9 und die Schlaufenscheibe 14 sich auf der anderen Seite des Blattfederpakets 5 befinden. Dadurch wird anstelle einer Druck- eine Zugkraft zum Durchbiegen des Blattfederpakets 5 erzeugt. Selbstverständlich ist es zum Durchbiegen des Blattfederpakets auch möglich, die Scheibe 9 ortsfest und das in den Figuren 4a, 4b, 5a, 5b, 6a und 6b gezeigte Ende 8 des Blattfederpakets 5 verstell- und drehbar zu gestalten.

Figur 6b zeigt die Klappenrückstellmimik von Figur 6a mit durchgebogenem Blattfederpaket.

Figur 7a zeigt eine Ansicht eines Einstellrades 11 von vorne, während Figur 7b das Einstellrad 11 von Figur 7a von hinten zeigt. Das Einstellrad 11 ist in der Weise über einer Scheibe 9 mit exzentrisch angeordneter Bohrung 22 angeordnet, das eine mittig in dem Einstellrad 11 vorgesehene Bohrung 23 und die Bohrung 22 übereinander liegen, so daß sich eine Drehachse 15 durch beide Bohrungen (22 und 23) erstrecken kann. Wie bereits in Figur 1 gezeigt, kann das Einstellrad Einstellaschen 11a und einen Einstellzeiger 11d aufweisen. Das Einstellrad kann ein Kunststoff- Spritzguß-Bauteil sein. Selbstverständlich ist es auch möglich, daß die Eisntellung von einem Stellmotor (nicht gezeigt) durchgeführt wird.

Figuren 8a und 8b zeigen eine Ansicht einer Klappenrückstellmimik einer weiteren besonderen Ausführungsform des erfindungsgemäßen Volumenstromreglers mit entspanntem Blattfederpaket bzw. durchgebogenem Blattfederpaket. In dieser Ausführungsform weist die Klappenrückstellmimik eine Krafterzeugungseinrichtung in Form einer Schwenkwelle 24, auf der dann ein Einstellrad (nicht gezeigt) sitzen würde, mit einem Hebelarm 16, der im mittleren Bereich des Blattfederpakets 5 über einen Verbindungsdraht 17 mit dem Blattfederpaket 5 verbunden ist, wobei die Schwenkwelle 24 derart angeordnet ist, daß bei Verstellung des Hebelarms 16 das Blattfederpaket 5 eine Zugkraft erfährt und durchgebogen wird, wie es in Figur 8b gezeigt ist.

Allen vorangehend beschriebenen Ausführungsformen ist gemeinsam, daß die Blattfeder bzw. das Blattfederpaket in zwei unterschiedlich lange Teile aufgeteilt wird. Das Verhältnis der Längen beider Blattfedern bzw. Blattfederpaketteile ist für die erzielbare Rückstellkraft sowie deren Zunahme bei Drehung der Klappe (Änderung bzw. Zunahme der Federkennlinie) entscheidend.

### Bezugszeichenliste

- 1: Strömungskanalstück
- 2a: Sicke
- 2b: Anschlagsicke
- 3: Gehäuseunterteil
- 4: Klappe
- 5: Blattfederpaket
- 7: Schwenkwelle
- 7a: Hebelarm
- 7b: Verbindungsdraht
- 8: Ende
- 9: Scheibe
- 10: Gehäuseoberteil
- 10a: Strömungsrichtungpfeil
- 11: Einstellrad
- 11a: Einstellasche
- 11b: Fixiermutter
- 11c: Volumenstromskala
- 11d: Einstellzeiger
- 13: Anschlag
- 14: Schlaufenscheibe
- 15: Drehachse
- 16: Hebelarm
- 17: Verbindungsdraht
- 20: Schlaufe
- 21: Stelle
- 22: Bohrung
- 23: Bohrung
- 24: Schwenkwelle

## Patentansprüche

1. Volumenstromregler für raumlufttechnische Anlagen mit einer in ein Leitungsende oder Kanalstück (1) ragenden und mittels einer Schwenkwelle (7) mit einem Hebelarm (7a) drehbaren Klappe (4), wobei an dem Hebelarm (7a) eine von einem Federsystem einer Klappenrückstellmimik erzeugte Federkraft angreift, das Federsystem aus einer Blattfeder oder einem Blattfederpaket (5) besteht, deren/dessen eines Ende eine Federkraft auf die Klappe (4) überträgt, und eine Krafterzeugungseinrichtung (9) zum Erzeugen einer an der Blattfeder bzw. dem Blattfederpaket (5) angreifenden Kraft zum Durchbiegen der Blattfeder bzw. des Blattfederpaketes (5) zwischen ihren/seinen beiden Enden sowie eine Fixiereinrichtung zum Fixieren der Durchbiegung der Blattfeder bzw. des Blattfederpaketes (5) vorhanden ist, **dadurch gekennzeichnet, daß** das andere Ende (8) der Blattfeder bzw. des Blattfederpaketes (5) ortsfest, aber drehbar befestigt ist und daß die Krafterzeugungseinrichtung (9) lediglich an einer Stelle (21) an der Blattfeder bzw. dem Blattfederpaket (5) angreift.

2. Vorrichtung nach Anspruch 1, **dadurch gekennzeichnet, dass** die Krafterzeugungseinrichtung eine exzentrisch auf einer Drehachse (15) angebrachte Scheibe (9) aufweist, die derart angeordnet ist, dass bei Verstellung der Scheibe (9) um die Drehachse (15) die Blattfeder bzw. das Blattfederpaket (5) eine Druckkraft erfährt.

3. Vorrichtung nach Anspruch 1, **dadurch gekennzeichnet, dass** die Krafterzeugungseinrichtung eine exzentrisch auf einer Drehachse (15) angebrachte Scheibe (9) und eine Schlaufenscheibe (14) aufweist, die über eine Schlaufe (20) mit der Blattfeder bzw. dem Blattfederpaket (5) zur Führung der Blattfeder bzw. des Blattfederpakets (5) verbunden ist, wobei die Scheibe (9) und das Schlaufenrad (14) derart angeordnet sind, dass bei Verstellung der Scheibe (9) die Lage der Schlaufenscheibe (14) so verändert wird, dass die Blattfeder bzw. das Blattfederpaket (5) eine Druck- oder Zugkraft erfährt.

4. Vorrichtung nach Anspruch 1, **dadurch gekennzeichnet, dass** die Krafterzeugungseinrichtung eine Schwenkwelle (24) mit einem Hebelarm (16) aufweist, der im mittleren Bereich der Blattfeder bzw. des Blattfederpakets (5) mit der Blattfeder bzw. dem Blattfederpaket (5) verbunden ist, wobei die Schwenkwelle (24) derart angeordnet ist, dass bei Verstellung des Hebelarms (16) die Blattfeder bzw. das Blattfederpaket (5) eine Zugkraft erfährt.

5. Vorrichtung nach Anspruch 4, **dadurch gekennzeichnet, dass** zur Verbindung des Hebelarms (16) mit der Blattfeder bzw. dem Blattfederpaket (5) ein Verbindungsdraht (17) vorgesehen ist.

6. Vorrichtung nach einem der vorangehenden Ansprüche, **dadurch gekennzeichnet, dass** zur Verbindung des Hebelarms (7a) mit dem zugeordneten Ende der Blattfeder bzw. des Blattfederpakets (5) ein Verbindungsdraht (7b) vorgesehen ist.

## Claims

1. Volume flow regulator for air conditioning systems with a flap (4) which projects into a line end or duct piece (1) and can rotate by means of a swivel shaft (7) with a lever arm (7a), wherein a spring force which is generated by a spring system of a flap return mimic acts on the lever arm (7a), the spring system consists of a leaf spring or a leaf spring assembly (5), one end of which transmits a spring force to the flap (4), and a force generating mechanism (9) for generating a force which acts on the leaf spring or the leaf spring assembly (5) for deflecting the leaf spring or the leaf spring assembly (5) between its two ends, as well as a fixing mechanism for fixing the deflection of the leaf spring or the leaf spring assembly (5) are provided, **characterised in that** the other end (8) of the leaf spring or the leaf spring assembly (5) is fastened in a stationary, yet rotatable manner, and that the force generating mechanism (9) only acts on the leaf spring or the leaf spring assembly at one point (21) .

2. Device according to Claim 1, **characterised in that** the force generating mechanism comprises a disc (9) which is eccentrically mounted on a pivot pin (15) and is disposed such that the leaf spring or the leaf spring assembly (5) is subjected to a compressive force when the disc (9) is displaced about the pivot pin (15).

3. Device according to Claim 1, **characterised in that** the force generating mechanism comprises a disc (9) which is eccentrically mounted on a pivot pin (15) and a loop disc (14) which is connected via a loop (20) to the leaf spring or the leaf spring assembly (5) for guiding the leaf spring or the leaf spring assembly (5), wherein the disc (9) and the loop disc (14) are disposed such the position of the loop disc (14) is changed when the disc (9) is displaced so that the leaf spring or the leaf spring assembly (5) is subjected to a compressive or tensile force.

4. Device according to Claim 1, **characterised in that** the force generating mechanism comprises a swivel shaft (24) with a lever arm (16) which is connected to the leaf spring or the leaf spring assembly (5) in the central region of the leaf spring or the leaf spring assembly (5), wherein the swivel shaft (24) is disposed such that the leaf spring or the leaf spring assembly (5) is subjected to a tensile force when the lever arm (16) is displaced.

5. Device according to Claim 4, **characterised in that** a connecting wire (17) is provided to connect the lever arm (16) to the leaf spring or the leaf spring assembly (5).

6. Device according to any one of the preceding Claims, **characterised in that** a connecting wire (7b) is provided to connect the lever arm (7a) to the associated end of the leaf spring or the leaf spring assembly (5).

## Revendications

1. Régulateur de débit pour installations de conditionnement d'air comportant un clapet (4) s'engageant dans l'extrémité d'une conduite ou un tronçon de canal (1) et pouvant tourner au moyen d'un arbre de pivotement (7) avec un bras de levier (7a), agissant la force d'un ressort produite par un système à ressort d'un mécanisme de rappel de clapet agissant sur le bras de levier (7a), le système à ressort étant constitué d'un ressort à lame ou d'un paquet de ressorts à lame (5) dont une extrémité transmet une force de ressort au clapet (4), et un dispositif de production de force (9) étant prévu pour produire une force, agissant sur le ressort à lame ou le paquet de ressorts à lame (5), pour faire plier le ressort à lame ou le paquet de ressorts à lame (5) entre ses deux extrémités, ainsi qu'un dispositif de fixation pour fixer la flexion du ressort à lame ou du paquet de ressorts à lame (5), **caractérisé en ce que** l'autre extrémité (8) du ressort à lame ou du paquet de ressorts à lame (5) se trouve en un emplacement fixe, mais fixée tournante et **en ce que** le dispositif de production de force (9) agit uniquement en un point (21) du ressort à lame ou du paquet de ressorts à lame (5) .

2. Dispositif selon la revendication 1, **caractérisé en ce que** le dispositif de production de force comporte un disque (9) monté excentré sur un axe de rotation (15), qui est disposé de manière que lors du déplacement du disque (9) autour de l'axe de rotation (15), le ressort à lame ou le paquet de ressorts à lame (5) subisse une force de compression.

3. Dispositif selon 1a revendication 1, **caractérisé en ce que** le dispositif de production de force comporte un disque (9), monté excentré sur un axe de rotation (15), et un disque à boucle (14) qui, par une boucle (20), est relié au ressort à lame ou au paquet de ressorts à lame (5) pour guider le ressort à lame ou le paquet de ressorts à lame (5), le disque (9) et la roue à boucle (14) étant disposés de manière que lors du déplacement du disque (9), la position du disque à boucle (14) soit modifiée de manière que le ressort à lame ou le paquet de ressorts à lame (5) subisse une force de pression ou de traction.

4. Dispositif selon la revendication 1, **caractérisé en ce que** le dispositif de production de force comporte un arbre de pivotement (24) avec un bras de levier (16) lequel est relié, dans la zone centrale du ressort à lame ou du paquet de ressorts à lame (5), au ressort à lame ou au paquet de ressorts à lame (5), l'arbre de pivotement (24) étant disposé de manière que lors du déplacement du bras de levier (16), le ressort à lame où le paquet de ressorts à lame (5) subisse une force de traction.

5. Dispositif selon la revendication 4, **caractérisé en ce que** pour la liaison du bras de levier (16) avec le ressort à lame ou le paquet de ressorts à lame (5), il est prévu un fil de liaison (17).

6. Dispositif selon l'une des revendications précédentes, **caractérisé en ce que** pour la liaison du bras de levier (7a) à l'extrémité associée du ressort à lame ou du paquet de ressorts à lame (5), il est prévu un fil de liaison (7b).
